# EUROPÄISCHE PATENTSCHRIFT

(11) **EP 1 319 779 B1**
(45) Veröffentlichungstag und Bekanntmachung des Hinweises auf die Patenterteilung: **12.12.2007**
(21) Anmeldenummer: 02024223.6
(22) Anmeldetag: 31.10.2002
(51) Int. Cl.: E05B 65/08, E05C 1/04

(54) **Abschliessbare Bolzenverriegelung für Schiebetüren**
Lockable locking bolt for sliding doors
Boulon de blocage verrouillable pour portes coulissantes

(30) Priorität: 14.12.2001 DE 20120235 U
(43) Veröffentlichungstag der Anmeldung: 18.06.2003
(73) Patentinhaber: Rahrbach GmbH, D-42579 Heiligenhaus (DE)
(72) Erfinder: Braetsch, Ernst-Christian, 45219 Essen (Kettwig) (DE)
(74) Vertreter: Schulte, Jörg

(56) Entgegenhaltungen:
- DE-U- 29 521 521
- FR-A- 2 695 672
- US-A- 2 046 831
- US-A- 3 921 422
- US-A- 4 006 614

## Beschreibung

### Technisches Gebiet

Die Erfindung betrifft eine abschließbare Bolzenverriegelung für Schiebetüren mit einem im Türblatt befestigbaren zylindrischen Gehäuse, einem in diesem Gehäuse verschiebbar gelagerten zylindrischen Bolzen und einem in diesem Bolzen untergebrachten Profilzylinder welcher im montierten Zustand zur Entriegelung der Tür von außen dient, wobei die Schließnase des Profilzylinders in tangentiale Aussparungen des Gehäuses eintauchen kann, wobei der Zylindermantel des Gehäuses zwei um den Hub des Bolzens versetzte tangentiale Aussparungen aufweist, bei denen jeweils eine axial ausgerichtete Begrenzungsfläche als Anschlag für die Schließnase dient, wobei die Abziehposition des Schlüssels mit diesem Anschlag übereinstimm.

### Stand der Technik

Zur Arretierung von Schiebetüren ist eine abschließbare Bolzenverriegelung bekannt geworden, bei der das Gehäuse für den verschiebbaren Bolzen folgenden Aufbau aufweist: Ein hohlzylindrischer Körper, vorzugsweise aus Kunststoff, weist an seinem vorderen Ende einen Flansch auf, der sich am Türblatt abstützt. Das hintere Ende trägt ein Außengewinde, auf das ein Flanschring aufgeschraubt werden kann.

Die innere Fläche des Hohlzylinders weist unter anderem zwei tangential ausgefräste Nuten auf, in die die Schließnase des Profilzylinders eintauchen kann. Die Tiefe dieser Nuten ist kleiner als die Wandstärke des Hohlzylinders. Sie durchdringen also nicht den Außenmantel.

In den Außenmantel des Hohlzylinders ist ferner ein achsparalleles Langloch eingefräst, das Zylinderkopfschrauben aufnimmt. Diese Schrauben werden in Gewindelöcher des Bolzens eingesetzt und haben die Aufgabe, die Längsbewegung des Bolzens im Gehäuse zu begrenzen und eine Verdrehung des Bolzens zu verhindern. Zusätzlich sind in dem Langloch federnde Nocken vorgesehen, die vor dem Erreichen der Endstellungen des Bolzens von den Schraubenköpfen überwunden werden müssen. Somit ist auch bei nicht eingerasteter Schließnase ein gewisser Zug oder Druck erforderlich, um den Bolzen von der einen in die andere Endposition zu bringen.

Bei der Handhabung erweist es sich als störend, dass man den eingeschobenen Bolzen nur durch kräftiges Ziehen am Schlüssel aus der Verriegelungsstellung herausbewegen kann. Auch wird die Bedienung dadurch erschwert, dass man den Schlüssel zum Entsperren sowohl nach links als auch nach rechts drehen kann. Dies hat nämlich zur Folge, dass man die Mittelstellung, in der der Schlüssel abgezogen werden kann, ertasten muss.

Die US-A 3 921 422 betrifft eine Art abschließbares Scharnier. Dieses ist zweiteilig ausgebildet, wobei jeweils ein Teil 28 der Scharnierhälfte 16 und ein anderer Teil 30 der Scharnierhälfte 18 zugeordnet ist. Dabei nimmt der Teil 30 ein Schloss 56 auf, mit dem das Scharnier abschließbar ist. Ein Bolzen 56 des Schlosses weist eine Führung auf, die durch einen in einer Kulisse geführten Zapfen 58 realisiert wird. Die Kulisse ist durch eine Längsführung 67 sowie Erweiterungen 66, 68 in Querrichtung gebildet.

Die DE 295 21 521 U offenbart eine Verriegelungseinrichtung mit den Merkmalen des Oberbegriffs des Anspruchs 1 zur Sicherung von Türen und Fenstern, bei der der Verriegelungsbolzen in einer Führungsbuchse verdrehbar angeordnet und an seinem Umfang mit einem Führungszapfen versehen ist, der in eine Kulissenführung eingreift, die in der Wandung der Führungsbuchse angeordnet ist. Diese Kulissenführung weist ebenfalls einen sich in Längsrichtung erstreckenden Abschnitt sowie zwei in Längsrichtung versetzt angeordnete, im wesentlichen quer verlaufende Rastabschnitte für den Führungszapfen auf.

### Darstellung der Erfindung

Der Erfindung liegt die Aufgabe zu Grunde, eine gattungsgemässe abschließbare Bolzenverriegelung zu schaffen, wobei der Fluchtweg von innen nach außen jederzeit zugänglich ist.

Diese Aufgabe wird dadurch gelöst, dass zur Entriegelung der Tür von innen ein im Bolzen gelagerter Drehknopf mit einem radialen Stift dient.

### Beschreibung der Zeichnungen

Eine Ausführungsform der Erfindung wird anhand von Fig. 1 - 6 der Zeichnungen erläutert.
- Fig. 1: zeigt perspektivisch die Bolzenverriegelung in der entsperrten Stellung,
- Fig. 2: eine Mittelstellung des Bolzens,
- Fig. 3: die Verriegelungsposition,
- Fig. 4: eine andere Ansicht mit zurückgezogenem Bolzen,
- Fig. 5: die Draufsicht von der Rückseite,
- Fig. 6: einen Längsschnitt entlang der Ebene A-B in Fig. 5.

In Fig. 1 ist mit 1 ein zylindrischer Bolzen bezeichnet, der in einem hohlzylindrischen Gehäuse 2 gleiten kann. Dieses Gehäuse trägt am linken Ende einen Flansch 2a, der auf der Außenseite eines nicht dargestellten Türblattes aufliegt. Auf der Innenseite der Tür ist ein Flanschring 3 mit Innengewinde vorgesehen, dem ein entsprechendes Außengewinde des Gehäuses 2 zugeordnet ist.

Das Gehäuse 2 wird durch ein Plättchen 4 gegen Verdrehung gesichert. Der Flanschring 3 weist Befestigungsbohrungen 3a, 3b und 3c auf. In dem Bolzen 1 ist - wie Fig. 4 zeigt - ein Profilzylinder 5 untergebracht, dessen Schließnase 9 in einer tangentialen Aussparung 2b des Gehäuses 2 ruht. Der Bolzen 1 ist daher in der dargestellten linken Endposition arretiert.

Wenn man den Schlüssel in den verdeckten Profilzylinder 5 einführt und um mindestens 90° nach rechts dreht, taucht die Schließnase 9 nach unten weg und gibt den Bolzen 1 frei. Der Weg des Bolzens nach rechts wird durch ein Landloch 2d im Gehäuse 2 und eine Zylinderkopfschraube 6 im Bolzen begrenzt. Langloch und Zylinderkopfschraube verhindern zugleich eine Verdrehung des Bolzens 1 im Gehäuse 2.

Nach dem Einschieben des Bolzens dreht man den Schlüssel nach links und zieht ab. Dabei taucht dann die Schließnase 9 in der tangentialen Aussparung 2c auf, wo sie gegen den Anschlag 2c1 stößt.

Zur Entriegelung der Tür von innen dient ein im Bolzen 1 gelagerter Drehknopf 7 mit einem radialen Stift 8. Dieser Drehknopf ist über eine verdeckte Welle ständig mit der Schließnase 9 verbunden, so dass der Fluchtweg von innen nach außen jederzeit zugänglich ist. Dabei ist aber der Profilzylinder 5 abweichend von üblichen Zylinderschlössern so beschaffen, dass seine durch Stifte gesperrte und durch den Schlüssel entsperrbare Welle nicht ständig mit der Schließnase 9 verbunden. Die Welle und die Schließnase sind normalerweise entkuppelt und werden erst durch das Einführen des Schlüssels miteinander verbunden.

Wenn die Schließnase 9 in der Sperrstellung steht, tritt das Einkuppeln beim Einstecken des Schlüssels unmittelbar ein. Sollte vorher die Schließnase über den Drehknopf 7 in eine andere Position gebracht worden sein, so rastet die Kupplung hörbar beim Drehen des Schlüssels ein.

Fig. 2 zeigt eine Mittelstellung des Bolzens 1 im Gehäuse 2.

In Fig. 3 ist der Bolzen 1 voll ausgefahren und durch die Schließnase 9 in der tangentialen Aussparung 2c arretiert. Beim Versuch, die nicht dargestellte Schiebetür zu öffnen, stößt der massive Bolzen 1 gegen die Türzarge.

Fig. 4 zeigt die Bolzenverriegelung aus einer anderen Perspektive. Man erkennt den Profilzylinder 5, an in dem Bolzen 1 untergebracht ist und durch den Schlüssel mit der Schließnase 9 gekuppelt wird.

Fig. 5 stellt die Draufsicht von der Rückseite dar. Der Bolzen 1 ruht in dem hohlzylindrischen Gehäuse 2, das mit dem Flanschring 3 verschraubt ist. Die Bohrungen 3a, 3b und 3c nehmen Senkschrauben auf. Der Drehknopf 7 mit dem Stift 8 dient der Türöffnung von innen.

Fig. 6 zeigt einen Längsschnitt entlang der Linie AB in Fig. 5. Der zylindrische Bolzen 1 weist diverse Aussparungen auf, in denen der Profilzylinder 5 und die Welle des Drehknopfes 7 untergebracht sind. Die Schließnase 9 sitzt auf einer Well 9a, die über einen Stift 10 mit der Welle 7a des Drehknopfes 7 verbunden ist. Eine Nut 7a1 dient der Halterung der Welle 7a in der Bohrung des Bolzens 1. Der spezielle Profilzylinder 5 mit der angekuppelten Schließnase 9 und der Welle 9a ist handelsüblicher Stand der Technik. Die Ausbildung der Kupplung ist nicht dargestellt.

### Gewerbliche Verwertbarkeit

Die Herstellung der beschriebenen Vorrichtung ist besonders einfach und preiswert, weil alle Ausfräsungen an dem Gehäuse 2 in einer einzigen Aufspannung des Werkstückes hergestellt werden können. Dabei ist es sogar möglich, mit einem einzigen zylindrischen Fräser auszukommen, wenn man den Durchmesser des Kopfes der Schraube 6 der Breite der Schließnase 9 anpasst.

Die hier offenbarte Bolzenverriegelung ist dazu bestimmt, in beliebig aufgebaute Schiebetüren im privaten oder gewerblichen Bereich eingesetzt zu werden.

### Bezugszeichenliste

- 1: Bolzen
- 2: Gehäuse
- 2a: Flansch
- 2b, 2c: Aussparungen
- 2b1, 2c1: axiale Anschlagflächen
- 2d: Langloch
- 3: Flanschring
- 3a, 3b, 3c: Befestigungsbohrungen
- 4: Plättchen
- 5: Profilzylinder
- 6: Zylinderkopfschraube
- 7: Drehknopf
- 7a: Welle
- 7a1: Nut
- 8: Stift
- 9: Schließnase
- 9a: Welle
- 10: Stift

## Patentansprüche

1. Abschließbare Bolzenverriegelung für Schiebetüren mit einem im Türblatt befestigbaren zylindrischen Gehäuse (2), einem in diesem Gehäuse (2) verschiebbar gelagerten zylindrischen Bolzen (1) und einem in diesem Bolzen (1) untergebrachten Profilzylinder (5), welcher im montierten Zustand zur Entriegelung der Tür von außen dient, wobei die Schließnase (9) des Profilzylinders (5) in tangentiale Aussparungen (2b, 2c) des Gehäuses (2) eintauchen kann, wobei
der Zylindermantel des Gehäuses (2) zwei um den Hub des Bolzens (1) versetzte tangentiale Aussparungen (2b, 2c) aufweist, bei denen jeweils eine axial ausgerichtete Begrenzungsfläche (2b1, 2c1) als Anschlag für die Schließnase (9) dient, und wobei die Abziehposition des Schlüssels mit diesem Anschlag übereinstimmt, **dadurch gekennzeichnet, dass** zur Entriegelung der Tür von innen ein im Bolzen (1) gelagerter Drehknopf (7) mit einem radialen Stift (8) dient.

2. Abschließbare Bolzenverriegelung nach Anspruch 1,
**dadurch gekennzeichnet,dass**
die tangentialen Aussparungen (2b, 2c) des Zylindermantels in einer einzigen Aufspannung aus dem Gehäuse (2) herausgefräst sind.

3. Abschließbare Bolzenverriegelung nach Anspruch 2,
**dadurch gekennzeichnet, dass**
auch ein Langloch (2d) für die Bewegungsbegrenzung des Bolzens (1) in dieser Aufspannung ausgefräst ist.

4. Abschließbare Bolzenverriegelung nach Anspruch 1,
**dadurch gekennzeichnet , dass**
die Schließnase (9) auf einer Welle (9a) sitzt, die über einen Stift (10) mit einer Welle (7a) des Drehknopfs (7) verbunden ist.

## Claims

1. A lockable bolt lock for sliding doors having a cylindrical housing (2) that can be fastened in the door leaf, a cylindrical bolt (1) displaceably supported in this housing (2) and a profiled cylinder (5) which is accommodated in this bolt (1) and which in the fitted state serves for unlocking the door from outside, the closing catch (9) of the profiled cylinder (5) sinking into tangential recesses (2b, 2c) in the housing (2), the cylinder sleeve of the housing (2) having two tangential recesses (2b, 2c) offset by the length of travel of the bolt (1), in each of which recesses an axially aligned limiting face (2b1, 2c1) serves as stop for the closing catch (9), and the removal position of the key coinciding with this stop,
**characterized in that**
a knob (7) having a radial pin (8) and supported in the bolt (1) serves for unlocking the door from inside.

2. The lockable bolt lock according to Claim 1,
**characterized in that**
the tangential recesses (2b, 2c) of the cylinder sleeve are milled out of the housing (2) at one setting.

3. The lockable bolt lock according to Claim 2,
**characterized in that**
an elongated hole (2d) for limiting the movement of the bolt (1) is also milled out at this same setting.

4. The lockable bolt lock according to Claim 1,
**characterized in that**
the closing catch (9) sits on a shaft (9a), which is connected to a shaft (7a) of the knob (7) by a pin (10).

## Revendications

1. Pêne dormant fermant à clé pour portes coulissantes avec un boîtier (2) cylindrique qui peut être fixé dans le vantail de la porte, un goujon (1) cylindrique logé de manière mobile dans ledit boîtier (2) et un cylindre profilé (5) logé dans ledit goujon (1), cylindre profilé qui, à l'état monté, sert à déverrouiller la porte de l'extérieur, étant donné que le taquet de fermeture (9) du cylindre profilé (5) peut plonger dans des évidements tangentiaux (2b, 2c) du boîtier (2), étant donné que l'enveloppe cylindrique du boîtier (2) présente deux évidements (2b, 2c) décalés tangentiellement de la course du goujon (1), évidements pour chacun desquels une surface limite (2b1, 2c1) à orientation axiale sert de butée pour le taquet de fermeture (9), et étant donné que la position d'extraction de la clé coïncide avec cette butée,
**caractérisé en ce que**
un bouton tournant (7) logé dans le goujon (1) avec goupille radiale (8) sert à déverrouiller la porte de l'intérieur.

2. Pêne dormant fermant à clé selon la revendication 1,
**caractérisé en ce que**
les évidements tangentiels (2b, 2c) de l'enveloppe cylindrique sont fraisés en un seul serrage du boîtier (2).

3. Pêne dormant fermant à clé selon la revendication 2,
**caractérisé en ce que**
un trou oblong (2d) est également fraisé dans ce serrage pour la limitation de mouvement du goujon (1).

4. Pêne dormant fermant à clé selon la revendication 1,
**caractérisé en ce que**
le taquet de fermeture (9) est logé sur un arbre (9a) qui est relié par l'intermédiaire d'une goupille (10) à un arbre (7a) du bouton tournant (7).
